# FASCICULE DE BREVET EUROPEEN

(11) **EP 4 528 393 B1**
(45) Date de publication et mention de la délivrance du brevet: **18.03.2026**
(21) Numéro de dépôt: 23199023.5
(22) Date de dépôt: 22.09.2023
(51) Int. Cl.: G04B 37/14, A44C 5/14

(54) **DISPOSITIF D'ATTACHE D'UN BRACELET À UNE BOÎTE DE MONTRE**
VORRICHTUNG ZUM BEFESTIGEN EINES ARMBANDES AN EINEM UHRENGEHÄUSE
DEVICE FOR ATTACHING A BRACELET TO A WATCH CASE

(43) Date de publication de la demande: 26.03.2025
(73) Titulaire: Patek Philippe SA Genève, 1204 Genève (CH)
(72) Inventeur: LE GALL, Eric, 1228 Plan-les-Ouates (CH)
(74) Mandataire: Micheli & Cie SA

(56) Documents cités:
- EP-A1- 3 569 090
- CH-A2- 714 821
- US-B2- 8 662 743

## Description

La présente invention concerne un dispositif pour l'attache d'un bracelet à une boîte de montre. La présente invention concerne en particulier un dispositif d'attache permettant d'attacher et de détacher sans outil un bracelet à une boîte de montre, par exemple à une boîte de montre standard.

Il existe diverses solutions permettant d'attacher et de détacher sans outil un bracelet à une boîte de montre pour permettre par exemple à un utilisateur de changer facilement le bracelet de sa montre, par exemple pour l'assortir à sa tenue ou l'adapter à une activité particulière.

Certaines solutions font appel à un mécanisme intégré au bracelet pour permettre son détachement d'une boîte standard. Le mécanisme comprend par exemple un bouton ou des coulisses pour rétracter les pivots de la barrette de chaque brin de bracelet, ou pour actionner une pince destinée à être accrochée à une barrette fixée à la boîte de montre. Un désavantage de telles solutions est que chaque brin de chaque bracelet interchangeable doit intégrer le mécanisme, ce qui renchérit considérablement le bracelet.

Il existe donc un besoin pour un mécanisme pouvant par exemple être adapté à une boîte de montre standard tout en minimisant la complexité et le surcoût des bracelets interchangeables.

Le document CH 714 821 B1 décrit une solution dans laquelle un adaptateur comprenant un cliquet est fixé à l'entre-corne d'une boîte de montre. Un brin de bracelet dont l'extrémité est conforme à l'adaptateur peut être glissé sur l'adaptateur jusqu'à ce qu'il soit en prise avec les organes de verrouillage saillants du cliquet. Le brin de bracelet est détaché en appuyant sur le cliquet, ce qui rétracte les organes de verrouillage et libère le brin de bracelet. Un désavantage de cette solution est que le système de fixation est configuré de sorte que le brin s'encliquette sur l'adaptateur par simple poussée en direction de la boîte de montre, à la manière d'une fiche électrique dans une prise murale, et se retire de la même manière. Le brin n'est retenu sur l'adaptateur que par les organes de verrouillage rétractables. Le risque est donc important que le brin se détache de lui-même si le cliquet est enfoncé involontairement. De plus, le mouvement linéaire requis par le système de fixation pour attacher le brin à la boîte est désavantageux en cas de bracelets souples dont l'extrémité est préférablement ajustée, voire légèrement compressée contre la boîte de montre pour des raisons esthétiques. Il est alors difficile de pousser le brin contre la force de compression de son extrémité jusqu'à ce qu'il s'encliquette correctement sur l'adaptateur, impliquant le risque qu'il ne soit pas correctement verrouillé et se détache involontairement ultérieurement. Par ailleurs, le cliquet restant accessible depuis la face supérieure de la montre, il peut constituer un défi pour son intégration dans l'esthétique générale de la montre. Le document EP 3 569 090 A1 montre un dispositif d'attache pour l'attache sans outil d'un brin de bracelet sur une boîte de montre. Ce document ne montre pas d'adaptateur et d'insert étant configurés pour être attachés l'un à l'autre et détachés l'un de l'autre sans outil. Il ne montre pas non plus que l'un de l'adaptateur ou de l'insert comprend au moins une cheville destinée à être introduite dans au moins une rainure borgne de l'autre de l'insert ou de l'adaptateur pour accoupler l'insert à l'adaptateur.

Un but de la présente invention est de proposer un dispositif pour l'attache amovible sans outil d'un brin de bracelet sur une boîte de montre permettant une attache sécurisée du brin de bracelet à la boîte de montre.

Un autre but de la présente invention est de proposer un dispositif pour l'attache amovible sans outil d'un brin de bracelet sur une boîte de montre permettant d'attacher simplement et de manière sure des bracelets de différents types et/ou de différentes matières sur une même boîte de montre.

Selon certaines formes d'exécution, encore un but de la présente invention est de proposer un dispositif pour l'attache amovible sans outil d'un brin de bracelet sur une boîte de montre permettant de transformer une montre classique en une montre à bracelet interchangeable.

Ces buts et d'autres avantages sont atteints par un dispositif d'attache pour l'attache sans outil d'un brin de bracelet sur une boîte de montre, le dispositif d'attache comprenant un adaptateur destiné à être fixé à ou à faire partie de la boîte de montre et un insert destiné à être fixé à ou à faire partie de l'extrémité du brin de bracelet, l'adaptateur et l'insert étant configurés pour être attachés l'un à l'autre et détachés l'un de l'autre sans outil, l'adaptateur comprenant une base destinée à être fixée à ou à faire partie de la boîte de montre, et un organe de verrouillage monté mobile sur la base entre une position de repos et une position de déverrouillage, un de l'adaptateur ou de l'insert comprenant au moins une cheville destinée à être introduite dans au moins une rainure borgne de l'autre de l'insert ou de l'adaptateur pour accoupler l'insert à l'adaptateur, l'organe de verrouillage comprenant un profil de verrouillage configuré pour coopérer avec un profil de verrouillage de l'insert pour verrouiller l'insert sur l'adaptateur après que l'insert a été accouplé à l'adaptateur puis pivoté par rapport à l'adaptateur autour de la au moins une cheville.

La disposition de l'organe de verrouillage mobile sur la base de l'adaptateur permet d'avoir un insert de construction simple, minimisant ainsi le surcoût et la complexité des bracelets interchangeables à l'aide du dispositif de l'invention. La combinaison de la au moins une cheville insérée dans le fond de la au moins une rainure borgne et des profils de verrouillage de l'adaptateur et de l'insert permet de verrouiller l'insert sur l'adaptateur en translation et en rotation, attachant ainsi efficacement le brin de bracelet sur la boîte de montre.

De préférence, un de l'adaptateur ou de l'insert comprend deux chevilles destinées à être introduites chacune dans une rainure borgne de deux rainures borgnes de l'autre de l'insert ou de l'adaptateur pour accoupler l'insert à l'adaptateur. Avoir deux chevilles s'insérant dans deux rainures borgnes permet d'avoir un accouplage symétrique du brin de bracelet sur la montre, facilitant ainsi le mouvement d'insertion pour un utilisateur.

Selon certaines formes d'exécution, la base est destinée à être fixée entre les cornes d'une paire de cornes de la boîte de montre. L'utilisation d'un adaptateur comprenant une base se fixant entre les cornes d'une boîte de montre permet d'adapter le dispositif de l'invention à toute boîte de montre standard sans qu'elle ait à avoir été conçue dès le départ pour recevoir des bracelets interchangeables.

La base comprend alors par exemple deux pivots destinés à être chacun introduit dans un trou d'une corne pour sa fixation entre les cornes de la paire de cornes de la boîte de montre. L'adaptateur peut ainsi être fixé sur la boîte de montre en utilisant les trous des cornes de la boîte de montre habituellement destinés à recevoir les pivots d'une barrette standard. De préférence, l'adaptateur, en particulier la base, est bloquée en rotation sur la boîte de montre par son profil coopérant avec le profil de l'entre-corne, ou optionnellement par des plots supplémentaires s'étendant perpendiculairement aux pivots en direction de la boîte de montre.

Les deux pivots sont par exemple formés chacun par l'extrémité d'une vis vissée sur la base, la tête de chaque vis formant une cheville de la au moins une cheville.

De préférence, l'organe de verrouillage est monté mobile en rotation sur la base. L'organe de verrouillage est alors pivotable sur la base entre la position de repos et la position de déverrouillage.

De préférence, le dispositif d'attache comprend des moyens de rappel pour maintenir l'organe de verrouillage dans la position de repos, le déplacement de l'organe de verrouillage de la position de repos vers la position de déverrouillage se faisant contre la force de rappel élastique des moyens de rappel. Les moyens de rappel permettent en partie de maintenir le dispositif d'attache verrouillé lorsque l'insert est attaché à l'adaptateur.

Selon certaines formes d'exécution, le profil de verrouillage de l'insert comprend une pente d'entrée configurée pour appuyer sur une pente du profil de verrouillage de l'organe de verrouillage au cours de l'insertion de la au moins une cheville dans la au moins une rainure borgne et pousser l'organe de verrouillage hors de la position de repos vers la position de déverrouillage. Cela permet à l'utilisateur d'attacher le brin de bracelet à la boîte de montre sans avoir à actionner l'organe de verrouillage pour l'amener dans la position de déverrouillage. L'organe de verrouillage est amené dans la position de déverrouillage par la pression exercée par l'utilisateur pour insérer l'insert sur l'adaptateur.

De préférence, l'organe de verrouillage est configuré pour revenir de lui-même en position de repos pour verrouiller l'insert sur l'adaptateur après que l'insert a été accouplé à l'adaptateur puis pivoté par rapport à l'adaptateur autour de la au moins une cheville. Le retour de lui-même, à la manière d'un cliquet, de l'organe de verrouillage dans sa position de repos au terme de l'attache du brin de bracelet sur la boîte de montre permet le verrouillage automatique du dispositif d'attache et permet à l'utilisateur de vérifier facilement que le brin de bracelet est correctement attaché à la boîte de montre.

Le profil de verrouillage de l'insert est de préférence configuré pour coopérer avec le profil de verrouillage de l'organe de verrouillage pour empêcher le pivotement de l'insert par rapport à l'organe de verrouillage autour de la au moins une cheville lorsque l'insert est verrouillé sur l'adaptateur.

De préférence, l'insert comprend un profil de guidage configuré pour coopérer avec un profil de l'adaptateur, de préférence avec un profil de la base, pour permettre l'insertion de la au moins une cheville dans la au moins une rainure borgne uniquement lorsque l'insert et l'adaptateur forment un angle d'insertion prédéterminé. Cela évite ainsi que l'insert ne se détache facilement si l'organe de verrouillage est amené par inadvertance dans la position de déverrouillage.

De préférence, l'angle d'insertion est plus aigu que l'angle formé par l'insert et l'adaptateur lorsque l'insert est verrouillé sur l'adaptateur. Les chances de détachement involontaires sont ainsi quasiment nuls lorsque la montre est portée.

L'organe de verrouillage comprend de préférence un bouton pour déverrouiller le dispositif d'attache lorsque l'insert est attaché et verrouillé sur l'adaptateur en poussant l'organe de verrouillage hors de la position de repos dans la position de déverrouillage et permettre le pivotement de l'insert par rapport à l'organe de verrouillage autour de la au moins une cheville.

L'insert est de préférence un élément rigide monobloc. La complexité et le coût de l'insert sont ainsi minimaux.

La présente invention sera mieux comprise à la lecture de la description qui suit illustrée par les figures, où :
- la figure 1 est une vue en perspective d'une boîte de montre avec un adaptateur d'un dispositif d'attache selon l'invention ;
- la figure 2 est une vue éclatée de l'adaptateur de la figure 1 avec la boîte de montre et une extrémité d'un brin de bracelet adapté ;
- la figure 3 est une coupe verticale de l'adaptateur et de la boîte de la figure 1 au niveau des trous des cornes de la boîte ;
- la figure 4 est une coupe horizontale de l'adaptateur et de la boîte de la figure 1 au niveau des trous des cornes de la boîte ;
- la figure 5 est une vue en perspective d'une extrémité d'un brin de bracelet avec un insert d'un dispositif d'attache selon l'invention ;
- la figure 6 est une vue éclatée de l'extrémité de brin de bracelet de la figure 5 ;
- la figure 7 est une vue en perspective de dessous d'une montre avec un bracelet attaché à l'aide d'un dispositif d'attache selon l'invention ;
- la figure 8 est une vue partielle de côté d'une montre comprenant un dispositif d'attache de l'invention avec un brin de bracelet partiellement attaché ;
- les figures 9 à 12 sont des coupes verticales de la montre de la figure 8 ;
- la figure 13 est une vue de côté de la montre de la figure 8 avec le brin de bracelet complètement attaché ;
- les figures 14 à 17 sont des coupes verticales de la montre de la figure 13.

Selon l'invention, le dispositif d'attache comprend un adaptateur destiné à être fixé à ou à faire partie d'une boîte de montre et un insert destiné à être fixé à ou à faire partie de l'extrémité d'un brin de bracelet. L'adaptateur est par exemple destiné à être fixé entre les cornes d'une boîte de montre.

En référence aux figures 1 à 4 illustrant à titre d'exemple une forme d'exécution d'un adaptateur 1 selon l'invention, l'adaptateur 1 comprend de préférence une base 2 destinée à être fixée entre les cornes 90 d'une paire de cornes de la boîte de montre 9. La base 2 est par exemple fixée aux cornes 90 de la paire de cornes à l'aide de pivots 30 destinés à être introduits dans les trous 91 des cornes 90 prévus généralement pour recevoir les pivots d'une barrette standard. Le profil de la base 2 est de préférence configuré pour coopérer avec le profil de l'entre-corne de la boîte de montre 9 afin de maintenir la base 2 immobile par rapport à la boîte de montre 9 lorsque la base 2 est fixée à la boîte de montre 9. Le profil de la base 2 est par exemple au moins partiellement complémentaire au profil de l'entre-corne de sorte que, lorsque la base 2 est fixée à la boîte de montre 9, l'appui du profil de la base 2 contre le profil de l'entre-corne empêche la base 2 de pivoter sur la boîte de montre 9 autour des pivots 30, c'est-à-dire autour d'un axe de rotation confondu avec l'axe longitudinal des pivots 30.

Selon l'invention, la base 2 comprend au moins une cheville 35 destinée à être insérée dans une rainure correspondante d'un brin de bracelet 8 destiné à être attaché à la boîte de montre 9, en particulier dans une rainure d'un insert fixé ou intégré au brin de bracelet 8, pour accoupler le brin de bracelet 8 à la boîte de montre 9, comme expliqué plus en détail plus bas. La cheville 35 est de préférence disposée de sorte que lorsque la base 2 est fixée aux cornes 90 de la boîte de montre 9, elle s'étend vers le centre de l'entre-corne dans une direction parallèle à un axe virtuel reliant entre eux les trous 91 des cornes 90 auxquelles la base 2 est fixée. De préférence, la base 2 comprend deux chevilles 35 disposées symétriquement par rapport à un plan médian de la base 2 qui est de préférence confondu avec un plan médian de l'entre-corne lorsque la base 2 est fixée sur la boîte de montre 9. Ainsi, lorsque la base 2 est fixée sur la boîte de montre 9, les chevilles 35 s'étendent de préférence face à face l'une de l'autre, chacune depuis un côté opposé de l'entre-corne.

Selon la forme d'exécution illustrée, les deux pivots 30 et les deux chevilles 35 sont constitués à l'aide de deux vis 3 vissées chacune d'un côté de la base 2 dans un trou taraudé 23 prévu à cet effet. Les trous taraudés 23 sont traversants et les vis 3 sont vissées dans les trous taraudés 23, de préférence après que la base 2 a été mise en place entre les cornes 90, jusqu'à ce que leur pointe formant le pivot 30 ressorte de l'autre côté du trou taraudé 23 correspondant et soit introduite dans le trou 91 de la corne 90 correspondante. La tête de chaque vis 3 est de préférence configurée et dimensionnée pour rester saillante hors du trou taraudé 23 correspondant lorsque la vis 3 est entièrement vissée et forme ainsi la cheville 35 correspondante. D'autres formes d'exécution sont cependant possibles dans le cadre de l'invention. En particulier, les pivots peuvent être des pièces distinctes de la ou des chevilles. Les pivots peuvent par exemple être des pivots rétractables fixés de part et d'autre de la base et les chevilles par exemple des goupilles insérées sur la base ou venues de matière avec cette dernière. La ou les chevilles peuvent ne pas être coaxiales avec les pivots.

Optionnellement, la base 2 comprend en outre des plots de guidage 20 orientés de préférence perpendiculairement aux pivots 30 en direction de la boîte de montre 9 pour être insérées dans des trous complémentaires formés dans l'entre-corne, dans la paroi de la boîte de montre 9. Les plots de guidage 20 permettent de guider la mise en place de la base 2 lors de son montage sur la boîte de montre 9, contribuent au maintien en position de la base 2 au cours de sa fixation, par exemple au cours du vissage des vis 3, et empêchent également la base 2 de pivoter par rapport à la boîte de montre 9 autour des pivots 30 après sa fixation à la boîte de montre 9. Les plots de guidage 20 sont par exemple insérés et maintenus par frottement dans des alésages correspondants de la base 2. Avantageusement, ils peuvent ainsi être retirés ou omis si la boîte de montre ne comporte pas de trous adaptés pour les recevoir. D'autres formes d'exécution sont cependant possibles dans le cadre de l'invention. Les plots de guidage sont par exemple vissés sur la base dans des trous taraudés prévus à cet effet, ou venus de matière avec la base.

Selon l'invention, l'adaptateur 1 comprend un organe de verrouillage 4 monté mobile sur la base 2. L'organe de verrouillage 4 comprend un profil de verrouillage 40 destiné à coopérer avec un profil de verrouillage correspondant d'un brin de bracelet 8 destiné à être attaché à la boîte de montre 9, en particulier avec un profil de verrouillage d'un insert fixé ou intégré au brin de bracelet 8, pour verrouiller le brin de bracelet 8 sur la boîte de montre 9, comme expliqué plus en détail plus bas. L'organe de verrouillage 4 comprend de préférence un bouton 41 configuré pour permettre à un utilisateur d'actionner l'organe de verrouillage 4 lorsque le brin de bracelet 8 est attaché à la boîte de montre 9, afin de détacher le brin de bracelet 8 de la boîte de montre 9. Le bouton 41 est de préférence fixe par rapport au reste de l'organe de verrouillage 4. L'organe de verrouillage 4 est de préférence un élément rigide monobloc comprenant le profil de verrouillage 40 et le bouton 41.

L'organe de verrouillage 4 est de préférence monté mobile en rotation sur la base 2. L'organe de verrouillage 4 est par exemple monté mobile en rotation autour d'une tige 21 montée sur un support 29 approprié de la base 2 dans une direction parallèle à l'axe longitudinal de la au moins une cheville 35. Lorsque l'adaptateur 1 est fixé sur la boîte de montre 9, l'organe de verrouillage 4 pivote ainsi autour d'un axe de rotation matérialisé par la tige 21 et de préférence parallèle à l'axe virtuel reliant les trous 90 des cornes 9 auxquelles l'adaptateur 1 est fixé. L'organe de verrouillage 4 est de préférence monté en rotation à son extrémité opposée au bouton 41. L'organe de verrouillage 4 est de préférence monté sur la base 2 de sorte que le profil de verrouillage 40 est disposé entre les cornes 90, sensiblement à égale distance de chaque corne 90, lorsque l'adaptateur 1 est fixé à la boîte de montre 9. L'organe de verrouillage 4 est de préférence monté sur la base 2 de sorte que, lorsque l'adaptateur 1 est fixé à la boîte de montre 9 et qu'un brin de bracelet 8 est attaché à l'adaptateur 1, le bouton 41 est accessible à un utilisateur, de préférence depuis le dessous de la boîte de montre 9. L'organe de verrouillage 4 pivote de préférence entre deux positions : une position de repos correspondant à la position verrouillée du dispositif d'attache de l'invention et une position de déverrouillage, correspondant à la position déverrouillée du dispositif d'attache.

L'adaptateur 1 comprend de préférence des moyens de rappel, par exemple un ressort de torsion double 22 monté autour de la tige 21, agissant sur l'organe de verrouillage 4 pour le maintenir dans sa position de repos relativement à la base 2. Ainsi, les moyens de rappel, par exemple le ressort de torsion double 22, participent au maintien en position verrouillée du dispositif d'attache de l'invention lorsque le brin de bracelet 8 est attaché à la boîte de montre 9. L'organe de verrouillage 4 est pivoté contre la force de rappel élastique des moyens de rappel, par exemple du ressort de torsion 22, pour déverrouiller le dispositif d'attache et détacher le brin de bracelet 8 de la boîte de montre 9.

En référence aux figures 5 et 6 illustrant à titre d'exemple une forme d'exécution préférentielle d'un insert selon l'invention vu de dessous, l'insert 5 est par exemple destiné à être intégré à une extrémité d'un brin de bracelet 8. L'insert 5 est de préférence une pièce monobloc rigide, en métal ou en tout autre matériau approprié, intégrée dans un logement 80 formé à l'extrémité du brin de bracelet 8. Le brin de bracelet 8 est par exemple en polymère et l'insert 5 est intégré au brin de bracelet 8 par surmoulage du brin de bracelet 8 sur l'insert 5. Selon d'autres formes d'exécution, le brin de bracelet est par exemple en cuir et l'insert est fixé dans ou à l'extrémité du brin de bracelet par collage, ou par tout autre moyen approprié et adapté aux matériaux utilisés pour le brin de bracelet et l'insert. Selon d'autres formes d'exécution, l'insert est formé directement sur l'extrémité du brin de bracelet, par exemple par usinage ou moulage d'un premier maillon d'un brin de bracelet par exemple métallique ou céramique. L'insert 5 est configuré pour coopérer avec l'adaptateur du dispositif d'attache de l'invention afin d'attacher et détacher sans outil le brin de bracelet 8 à la boîte de montre à laquelle est fixé l'adaptateur.

Selon l'invention, l'insert 5 comprend au moins une rainure borgne 53 destinée à recevoir la au moins une cheville de l'adaptateur pour accoupler le brin de bracelet 8 à la boîte de montre portant l'adaptateur. De préférence, l'insert 5 comprend deux rainures borgnes 53 destinées à recevoir chacune une cheville de l'adaptateur du dispositif d'attache de l'invention. Selon la forme d'exécution illustrée à titre d'exemple, l'adaptateur comprend au moins une cheville, de préférence deux chevilles, et l'insert comprend au moins une rainure borgne destinée à recevoir la au moins une cheville de l'adaptateur, de préférence deux rainures borgnes destinées à recevoir chacune une des deux chevilles de l'adaptateur. **Il** est cependant envisageable dans le cadre de l'invention de prévoir la ou les chevilles sur l'insert et la ou les rainures borgnes correspondantes sur l'adaptateur, ou de prévoir une cheville et une rainure sur chacune des deux parties du dispositif d'attache de l'invention.

Selon l'invention, l'insert 5 comprend un profil de verrouillage 50 destiné à coopérer avec le profil de verrouillage de l'organe de verrouillage de l'adaptateur pour verrouiller le dispositif d'attache de l'invention et garantir ainsi le maintien du brin de bracelet 8 sur la boîte de montre. Le profil de verrouillage 50 de l'insert 5 est de préférence de forme complémentaire au profil de verrouillage de l'organe de verrouillage. Le profil de verrouillage 50 de l'insert 5 comprend par exemple deux pans inclinés 51, 52 formant une arête s'étendant perpendiculairement à l'axe longitudinal du brin de bracelet 8 lorsque l'insert 5 est fixé au brin de bracelet 8. Un premier pan incliné est par exemple une pente d'entrée 51 destinée à entrer en premier en contact avec le profil de verrouillage de l'organe de verrouillage lors de l'accouplage du brin de bracelet 8 à la boîte de montre afin de pousser l'organe de verrouillage dans sa position de déverrouillage. Un deuxième pan incliné est par exemple une pente de verrouillage 52 destinée à coopérer avec le profil de verrouillage de l'organe de verrouillage pour empêcher la rotation de l'insert 5 par rapport à l'adaptateur lorsque le dispositif d'attache de l'invention est verrouillé et que le brin de bracelet 8 est attaché à la boîte de montre.

De préférence, l'insert 5 comprend en outre un profil de guidage 56 destiné à coopérer avec un profil correspondant de l'adaptateur, en particulier de la base, pour ne permettre l'accouplage de l'insert 5 à l'adaptateur que lorsque l'insert 5 forme un angle d'insertion prédéterminé avec l'adaptateur, par conséquent lorsque le brin de bracelet 8 est incliné d'un angle d'insertion prédéterminé par rapport à la boîte de montre. De préférence, l'angle d'insertion est plus aigu que l'angle que forment le brin de bracelet et la boîte de montre lorsque la montre est portée au poignet, pour éviter que le brin de bracelet ne se détache involontairement de la boîte de montre si le dispositif d'attache est déverrouillé accidentellement, en particulier alors que la montre est portée.

Le dispositif d'attache de l'invention comprenant l'adaptateur et l'insert permet d'attacher et de détacher sans outil le brin de bracelet 8 à la boîte de montre 9. En particulier, le brin de bracelet 8 peut être détaché de la boîte de montre 9 en actionnant le bouton 41 pour faire pivoter l'organe de verrouillage autour de son axe de sa position de repos à sa position de déverrouillage, et ainsi découpler le profil de verrouillage de l'organe de verrouillage du profil de verrouillage de l'insert. La figure 7 illustre partiellement une montre vue de dessous dont un brin de bracelet 8 est attaché aux cornes 90 d'une paire de cornes de la boîte de montre 9 au moyen d'un dispositif d'attache selon l'invention. De préférence, le bouton 41 est accessible depuis le dessous de la montre et s'étend d'une corne 90 à l'autre, offrant ainsi un aspect esthétique avantageux, bien que caché lorsque la montre est portée au poignet, et une surface suffisante pour permettre son actionnement aisé par un utilisateur. Selon certaines formes d'exécution, la surface d'actionnement du bouton 41 est structurée, par exemple striée, afin de permettre une meilleure prise à l'utilisateur et éviter que son doigt ne glisse lors de l'actionnement du bouton 41.

Les figures 8 à 17 illustrent plus en détails certains aspects du dispositif d'attache de l'invention et son fonctionnement.

La figure 8 est une vue de côté d'un brin de bracelet 8 équipé d'un insert du dispositif d'attache de l'invention, qui est accouplé mais pas encore verrouillé à une boîte de montre 9 à laquelle est fixé un adaptateur du dispositif d'attache, dont seul le bouton 41 est visible. Le brin de bracelet 8 est par exemple en cours d'attache à la boîte de montre 9 ou en cours de détachement de cette dernière.

De préférence, le brin de bracelet 8 est accouplé à la boîte de montre 9 en approchant l'insert 5 de l'adaptateur 1 de manière à insérer la ou les chevilles 35 de l'adaptateur 1 ou de l'insert dans la ou les rainures 53 correspondantes de l'autre de l'insert 5 ou de l'adaptateur, comme illustré à titre d'exemple à la figure 9 qui est une coupe verticale de la montre de la figure 8 au niveau d'une rainure 53 du dispositif d'attache. Comme illustré sur cette figure la ou les chevilles 35 sont glissées jusqu'au fond de la rainure borgne 53 correspondante selon une direction déterminée par la forme de préférence rectiligne de la ou des rainures 53.

En référence à la figure 10 qui est une coupe verticale de la montre de la figure 8 à une extrémité de l'insert 5, l'inclinaison de l'insert 5 par rapport à l'adaptateur, et par conséquent l'inclinaison du brin de bracelet 8 par rapport à la boîte de montre 9, au cours de l'insertion de la ou des chevilles dans la ou les rainures correspondantes est de préférence déterminée par le profil de guidage 56 de l'insert 5 coopérant avec un profil correspondant de l'adaptateur 1, de préférence un profil correspondant de la base 2. Ainsi, l'insertion de la ou des chevilles dans la ou les rainures est possible uniquement lorsque l'inclinaison du brin de bracelet 8 par rapport à la boîte de montre 9 correspond à l'angle d'insertion déterminé qui permet au profil de guidage 56 de glisser le long du profil correspondant de l'adaptateur au cours de l'insertion. De préférence, le profil de guidage 56 de l'insert 5 et le profil correspondant de l'adaptateur sont configurés de sorte que le brin de bracelet 8 ne peut être pivoté par rapport à la boîte de montre 9 au cours du glissement de la ou les goupilles dans la ou les rainures correspondantes, avant que la ou les goupilles n'aient atteint le fond de la ou des rainures correspondantes.

La figure 11 est une coupe verticale de la montre de la figure 8 au niveau du profil de verrouillage 40 de l'organe de verrouillage 4, par exemple au centre de l'entre-corne de la boîte de montre 9, c'est-à-dire à égale distance de chaque corne de la paire de corne à laquelle l'adaptateur de l'invention est fixé. De préférence, lorsque la ou les chevilles ont atteint le fond de la ou des rainures correspondantes, le profil de verrouillage 50 de l'insert 5 est en appui contre le profil de verrouillage 40 de l'organe de verrouillage 4 et pousse l'organe de verrouillage 4 en position de déverrouillage contre la force de rappel élastique des moyens de rappel, par exemple du ressort de torsion 22. De préférence, la pente d'entrée 51 du profil de verrouillage 50 de l'insert 5 appuie contre une pente 45 du profil de verrouillage 40 de l'organe de verrouillage 4.

La figure 12, qui est une coupe verticale de la montre de la figure 8 au niveau d'une paroi latérale du profil de verrouillage 40 de l'organe de verrouillage 4, montre la compression des moyens de rappel, par exemple du ressort de torsion 22 qui est compressé entre la base 2 et l'organe de verrouillage 4 sur lequel il est maintenu dans une rainure de guidage adaptée.

Une fois la ou les chevilles 35 insérées selon un mouvement de préférence linéaire au fond de la ou des rainures borgnes 53 correspondantes, résultant en la position d'accouplage illustrée à titre d'exemple sur les figures 8 à 12, le brin de bracelet 8 est pivoté par rapport à la boîte de montre 9 autour de la ou des chevilles 35, c'est-à-dire autour d'un axe de rotation confondu avec l'axe longitudinal de la ou des chevilles 35m jusqu'à atteindre la position de verrouillage illustrée à titre d'exemple par les figures 13 à 17. Au cours de la rotation de l'insert 5 par rapport à l'adaptateur 1, la pente d'entrée 51 du profil de verrouillage de l'insert 5 glisse contre la pente 45 du profil de verrouillage de l'organe de verrouillage 4 et maintient ainsi ce dernier en position de déverrouillage, jusqu'à ce que le sommet de la pente d'entrée 51 du profil de verrouillage de l'insert 5 passe outre le sommet de la pente 45 du profil de verrouillage de l'organe de verrouillage 4 et que l'organe de verrouillage 4 revienne alors en position de repos sous la force de rappel élastique des moyens de rappel, par exemple du ressort de torsion 22, à la manière d'un cliquet. Le profil de verrouillage de l'insert 5 étant de préférence complémentaire au profil de verrouillage de l'organe de verrouillage 4, les deux profils de verrouillage sont de préférence plaqués l'un contre l'autre lorsque le dispositif d'attache est verrouillé.

Le dispositif d'attache de l'invention est ainsi autobloquant au terme du mouvement d'insertion, de préférence linéaire, pour l'accouplage de l'insert 5 à l'adaptateur 1, puis de verrouillage par rotation de l'insert 5 sur l'adaptateur 1 pour leur verrouillage entre eux.

Les pentes des profils de verrouillage sont de préférence orientées de sorte que leur contact, lorsque le dispositif d'attache est verrouillé, empêche la rotation relative de l'insert et de l'adaptateur autour des chevilles et empêchent la rotation involontaire de l'organe de verrouillage sur son axe.

Lorsque le matériau de l'insert 5 et/ou du brin de bracelet 8 est élastique, il est de préférence légèrement comprimé lorsque le dispositif d'attache est verrouillé, participant ainsi au maintien ferme du brin de bracelet 8 sur la boîte de montre 9. Le matériau souple comprimé de l'insert 5 et/ou du brin de bracelet 8 contribue par ailleurs à amorcer la rotation inverse du brin de bracelet 8 par rapport à la boîte de montre 9 lorsque le dispositif d'attache est déverrouillé pour détacher le brin de bracelet 8.

Lorsque les matériaux de l'insert 5 et du brin de bracelet 8 sont rigides, par exemple métalliques, un joint en matière élastique non représenté sur les figures peut être prévu par exemple à l'extrémité du brin de bracelet 8 en contact avec la boîte de montre 9 lorsque le dispositif d'attache est verrouillé afin de compenser tout jeu éventuel entre ces éléments.

Les figures 14 à 16 illustrent le dispositif de l'invention en position verrouillée selon des coupes verticales correspondant à celles des figures 9 à 12.

En référence à la figure 14, en position verrouillée la ou les chevilles 35 sont insérées au fond de la ou des rainures borgnes 53 correspondantes et l'insert 5 est de préférence plaqué contre la base 2.

Comme illustré à la figure 15, l'angle entre l'insert 5 et l'adaptateur étant différent de l'angle d'insertion, de préférence plus grand que ce dernier, le profil de guidage 56 de l'insert 5 n'est plus aligné avec le profil correspondant de l'adaptateur, par exemple de la base 2. Dans cette position angulaire, l'insert 5 ne peut être retiré de l'adaptateur, même si l'organe de verrouillage 4 est en position déverrouillée. En effet, dans cette position angulaire, le profil de l'insert coopère avec le profil de la base 2 pour empêcher le déplacement relatif de l'insert 5 et de l'adaptateur dans la direction de la ou des rainures borgnes 53. La ou les chevilles 35 ne peuvent ainsi être glissées hors de la ou des rainures borgnes 53 correspondantes pour découpler l'insert 5 de l'adaptateur.

La figure 16 montre qu'en position verrouillée, le profil de verrouillage de l'organe de verrouillage 4 est de préférence plaqué contre le profil de verrouillage de l'insert 5. Selon la forme d'exécution illustrée, la contre-pente 45 du profil de verrouillage de l'organe de verrouillage 4 est plaquée contre la pente de verrouillage 52 du profil de verrouillage de l'insert 5. La pente 45 du profil de verrouillage de l'organe de verrouillage 4 et sa contre-pente forment une arête qui est insérée dans une rainure au profil complémentaire de celui de l'arête, formée par la pente de verrouillage 52 du profil de verrouillage de l'insert 5 et sa contre-pente, empêchant ainsi toute rotation de l'insert 5 par rapport à l'adaptateur autour des chevilles 35. Le dispositif d'attache de l'invention est verrouillé.

La figure 17 montre que dans cette position verrouillée, les moyens de rappel élastique de l'adaptateur, par exemple le ressort de torsion 22, est moins compressé que dans la position déverrouillée du dispositif d'attache illustré par exemple à la figure 12.

D'autres configurations des profils de verrouillage de l'insert et de l'organe de verrouillage sont envisageables dans le cadre de l'invention, par exemple des profils comprenant un nombre plus important d'arêtes et/ou des profils comprenant une ou plusieurs rainures et/ou protubérances aux profils arrondis ou polygonaux, convexes ou concaves et complémentaires deux à deux. Selon l'invention, les profils de verrouillage de l'organe de verrouillage et de l'insert sont configurés pour permettre une rotation de l'insert 5 par rapport à l'adaptateur 1 lorsque la ou les chevilles 35 sont insérées dans le fond de la ou des rainures borgnes 53 correspondantes et que l'organe de verrouillage est en position de déverrouillage, et empêcher une telle rotation lorsque la ou les chevilles 35 sont insérées dans le fond de la ou des rainures borgnes 53 correspondantes, que l'organe de verrouillage est en position de repos et que les profils de verrouillage étant alors en prise l'un avec l'autre, de préférence plaqués l'un contre l'autre. De préférence, les profils de verrouillage de l'organe de verrouillage et de l'insert sont configurés pour permettre la rotation de l'insert par rapport à l'adaptateur au cours du verrouillage sans que l'utilisateur ait à actionner le bouton, l'appui de l'insert contre l'organe de verrouillage au cours de la rotation maintenant l'organe de verrouillage écarté de sa position de repos. De manière encore préférentielle, à la fin de la rotation l'organe de verrouillage revient dans sa position de repos sous l'action de la force de rappel des moyens de rappel élastiques à la manière d'un cliquet et verrouille ainsi automatiquement le dispositif d'attache de l'invention.

Le dispositif d'attache de l'invention et son fonctionnement sont décrits ci-dessus pour un brin de bracelet destiné à être attaché à une paire de cornes d'une boîte de montre. L'homme du métier comprendra que le dispositif de l'invention et son fonctionnement s'applique de la même manière au deuxième brin de bracelet formant le bracelet de la montre et destiné à être attaché à l'autre paire de cornes de la boîte de montre, chaque paire de cornes de la boîte de montre comprenant un adaptateur et chaque brin du bracelet comprenant un insert d'un dispositif d'attache selon l'invention.

Selon les formes d'exécution décrites ci-dessus, le dispositif d'attache de l'invention comprend un adaptateur destiné à être fixé entre les cornes d'une paire de cornes d'une boîte de montre. L'homme du métier comprendra que d'autres moyens d'attache sont envisageables dans le cadre de l'invention pour attacher l'adaptateur à la boîte de montre, par exemple directement vissé ou clipsé sur un flanc de la boîte de montre, notamment dans le cas où la boîte de montre ne comprend pas de cornes. Alternativement, l'adaptateur, en particulier la base de l'adaptateur, est directement formé sur la boîte de montre lors de la fabrication de cette dernière. La base est par exemple venue d'un bloc avec la boîte de montre.

## Revendications

1. Dispositif d'attache pour l'attache sans outil d'un brin de bracelet (8) sur une boîte de montre (9), le dispositif d'attache comprenant un adaptateur (1) destiné à être fixé à ou à faire partie de la boîte de montre (9) et un insert (5) destiné à être fixé à ou à faire partie de l'extrémité du brin de bracelet (8), l'adaptateur (1) et l'insert (5) étant configurés pour être attachés l'un à l'autre et détachés l'un de l'autre sans outil, l'adaptateur (1) comprenant :
- une base (2) destinée à être fixée à ou à faire partie de la boîte de montre (9), et
- un organe de verrouillage (4) monté mobile sur la base (2) entre une position de repos et une position de déverrouillage ;
un de l'adaptateur (1) ou de l'insert comprenant au moins une cheville (35) destinée à être introduite dans au moins une rainure borgne (53) de l'autre de l'insert (5) ou de l'adaptateur pour accoupler l'insert (5) à l'adaptateur (1),
l'organe de verrouillage (4) comprenant un profil de verrouillage (40) configuré pour coopérer avec un profil de verrouillage (50) de l'insert (5) pour verrouiller l'insert (5) sur l'adaptateur (1) après que l'insert (5) a été accouplé à l'adaptateur (1) puis pivoté par rapport à l'adaptateur (1) autour de la au moins une cheville (35).

2. Dispositif d'attache selon la revendication précédente, un de l'adaptateur (1) ou de l'insert comprenant deux chevilles (35) destinées à être introduites chacune dans une rainure borgne (53) de deux rainures borgnes (53) de l'autre de l'insert (5) ou de l'adaptateur pour accoupler l'insert (5) à l'adaptateur (1).

3. Dispositif d'attache selon l'une des revendications précédentes, la base (2) étant destinée à être fixée entre les cornes (90) d'une paire de cornes de la boîte de montre (9).

4. Dispositif d'attache selon la revendication précédente, la base (2) comprenant deux pivots (30) destinés à être chacun introduit dans un trou (91) d'une corne (90) pour sa fixation entre les cornes (90) de la paire de cornes de la boîte de montre (9).

5. Dispositif d'attache selon la revendication précédente, les deux pivots (30) étant formés chacun par l'extrémité d'une vis (3) vissée sur la base (2), la tête de chaque vis (3) formant une cheville (35) de la au moins une cheville (35).

6. Dispositif d'attache selon l'une des revendications précédentes, l'organe de verrouillage (4) étant monté mobile en rotation sur la base (2).

7. Dispositif d'attache selon la revendication précédente, l'organe de verrouillage (4) étant pivotable sur la base (2) entre la position de repos et la position de déverrouillage.

8. Dispositif d'attache selon l'une des revendications précédentes, comprenant des moyens de rappel (22) pour maintenir l'organe de verrouillage (4) dans la position de repos, le déplacement de l'organe de verrouillage (4) de la position de repos vers la position de déverrouillage se faisant contre la force de rappel élastique des moyens de rappel (22).

9. Dispositif d'attache selon l'une des revendications précédentes, le profil de verrouillage (50) de l'insert (5) comprenant une pente d'entrée (51) configurée pour appuyer sur une pente (45) du profil de verrouillage (40) de l'organe de verrouillage (4) et pousser l'organe de verrouillage (4) hors de la position de repos vers la position de déverrouillage au cours de l'insertion de la au moins une cheville (35) dans la au moins une rainure borgne (53).

10. Dispositif d'attache selon l'une des revendications précédentes, l'organe de verrouillage (4) étant configuré pour revenir de lui-même en position de repos pour verrouiller l'insert (5) sur l'adaptateur (1) après que l'insert (5) a été accouplé à l'adaptateur (1) puis pivoté par rapport à l'adaptateur (1) autour de la au moins une cheville (35).

11. Dispositif d'attache selon l'une des revendications précédentes, le profil de verrouillage (50) de l'insert (5) étant configuré pour coopérer avec le profil de verrouillage (40) de l'organe de verrouillage (4) pour empêcher le pivotement de l'insert (5) par rapport à l'organe de verrouillage (4) autour de la au moins une cheville (35) lorsque l'insert (5) est verrouillé sur l'adaptateur (1).

12. Dispositif d'attache selon l'une des revendications précédentes, l'insert (5) comprenant un profil de guidage (26) configuré pour coopérer avec un profil de l'adaptateur (1), de préférence avec un profil de la base (2), pour permettre l'insertion de la au moins une cheville (35) dans la au moins une rainure borgne (53) uniquement lorsque l'insert (5) et l'adaptateur (1) forment un angle d'insertion prédéterminé.

13. Dispositif d'attache selon la revendication précédente, l'angle d'insertion étant plus aigu que l'angle formé par l'insert (5) et l'adaptateur (1) lorsque l'insert (5) est verrouillé sur l'adaptateur (1).

14. Dispositif d'attache selon l'une des revendications précédentes, l'organe de verrouillage (4) comprenant un bouton (41) pour déverrouiller le dispositif d'attache lorsque l'insert (5) est verrouillé sur l'adaptateur (1) en poussant l'organe de verrouillage (4) hors de la position de repos dans la position de déverrouillage et permettre le pivotement de l'insert (5) par rapport à l'organe de verrouillage (4) autour de la au moins une cheville (35).

15. Dispositif d'attache selon l'une des revendications précédentes, dans lequel l'insert est un élément rigide monobloc.

## Patentansprüche

1. Befestigungsvorrichtung zur werkzeugfreien Befestigung einer Armbandhälfte (8) an einem Uhrgehäuse (9), wobei die Befestigungsvorrichtung einen Adapter (1), der dazu bestimmt ist, an dem Uhrgehäuse (9) fixiert zu werden oder Teil davon zu sein, und einen Einsatz (5) umfasst, der dazu bestimmt ist, am Ende der Armbandhälfte (8) fixiert zu werden oder Teil davon zu sein, wobei der Adapter (1) und der Einsatz (5) dazu ausgestaltet sind, werkzeugfrei aneinander befestigt und voneinander gelöst zu werden, wobei der Adapter (1) umfasst:
- eine Basis (2), die dazu bestimmt ist, an dem Uhrgehäuse (9) fixiert zu werden oder Teil davon zu sein, und
- ein Verriegelungsorgan (4), das an der Basis (2) zwischen einer Ruheposition und einer Entriegelungsposition beweglich gelagert ist;
wobei einer von dem Adapter (1) oder dem Einsatz mindestens einen Stift (35) umfasst, der dazu bestimmt ist, in mindestens eine Sacknut (53) des anderen von dem Einsatz (5) oder dem Adapter eingeführt zu werden, um den Einsatz (5) an den Adapter (1) zu koppeln,
wobei das Verriegelungsorgan (4) ein Verriegelungsprofil (40) umfasst, das dazu ausgestaltet ist, mit einem Verriegelungsprofil (50) des Einsatzes (5) zusammenzuwirken, um den Einsatz (5) an dem Adapter (1) zu verriegeln, nachdem der Einsatz (5) an den Adapter (1) gekoppelt und dann in Bezug auf den Adapter (1) um den mindestens einen Stift (35) herum gedreht wurde.

2. Befestigungsvorrichtung nach dem vorhergehenden Anspruch, wobei einer von dem Adapter (1) oder dem Einsatz zwei Stifte (35) umfasst, die dazu bestimmt sind, jeweils in eine Sacknut (53) von zwei Sacknuten (53) des anderen von dem Einsatz (5) oder dem Adapter eingeführt zu werden, um den Einsatz (5) an den Adapter (1) zu koppeln.

3. Befestigungsvorrichtung nach einem der vorhergehenden Ansprüche, wobei die Basis (2) dazu bestimmt ist, zwischen den Hörnern (90) eines Paares Hörner des Uhrgehäuses (9) befestigt zu werden.

4. Befestigungsvorrichtung nach dem vorhergehenden Anspruch, wobei die Basis (2) zwei Zapfen (30) umfasst, die dazu bestimmt sind, jeweils in ein Loch (91) eines Horns (90) zu ihrer Fixierung zwischen den Hörnern (90) des Paares Hörner des Uhrgehäuses (9) eingeführt zu werden.

5. Befestigungsvorrichtung nach dem vorhergehenden Anspruch, wobei die zwei Zapfen (30) jeweils von dem Ende einer Schraube (3) gebildet sind, die an die Basis (2) geschraubt ist, wobei der Kopf jeder Schraube (3) einen Stift (35) von dem mindestens einen Stift (35) bildet.

6. Befestigungsvorrichtung nach einem der vorhergehenden Ansprüche, wobei das Verriegelungsorgan (4) drehbeweglich an der Basis (2) gelagert ist.

7. Befestigungsvorrichtung nach dem vorhergehenden Anspruch, wobei das Verriegelungsorgan (4) an der Basis (2) zwischen der Ruheposition und der Entriegelungsposition drehbar ist.

8. Befestigungsvorrichtung nach einem der vorhergehenden Ansprüche, das Rückzugsmittel (22) zum Halten des Verriegelungsorgans (4) in der Ruheposition umfasst, wobei die Verlagerung des Verriegelungsorgans (4) von der Ruheposition hin zur Entriegelungsposition gegen die elastische Rückzugskraft der Rückzugsmittel (22) erfolgt.

9. Befestigungsvorrichtung nach einem der vorhergehenden Ansprüche, wobei das Verriegelungsprofil (50) des Einsatzes (5) eine Eingangsneigung (51) umfasst, die dazu ausgestaltet ist, während des Einsetzens des mindestens einen Stifts (35) in die mindestens eine Sacknut (53) auf einer Neigung (45) des Verriegelungsprofils (40) des Verriegelungsorgans (4) aufzuliegen und das Verriegelungsorgan (4) aus der Ruheposition hin zur Entriegelungsposition zu drücken.

10. Befestigungsvorrichtung nach einem der vorhergehenden Ansprüche, wobei das Verriegelungsorgan (4) dazu ausgestaltet ist, von selbst in die Ruheposition zurückzukehren, um den Einsatz (5) an dem Adapter (1) zu verriegeln, nachdem der Einsatz (5) an den Adapter (1) gekoppelt und dann in Bezug auf den Adapter (1) um den mindestens einen Stift (35) herum gedreht wurde.

11. Befestigungsvorrichtung nach einem der vorhergehenden Ansprüche, wobei das Verriegelungsprofil (50) des Einsatzes (5) dazu ausgestaltet ist, mit dem Verriegelungsprofil (40) des Verriegelungsorgans (4) zusammenzuwirken, um das Drehen des Einsatzes (5) in Bezug auf das Verriegelungsorgan (4) um den mindestens einen Stift (35) herum zu verhindern, wenn der Einsatz (5) an dem Adapter (1) verriegelt ist.

12. Befestigungsvorrichtung nach einem der vorhergehenden Ansprüche, wobei der Einsatz (5) ein Führungsprofil (26) umfasst, das dazu ausgestaltet ist, mit einem Profil des Adapters (1), vorzugsweise mit einem Profil der Basis (2), zusammenzuwirken, um das Einsetzen des mindestens einen Stifts (35) in die mindestens eine Sacknut (53) lediglich dann zu erlauben, wenn der Einsatz (5) und der Adapter (1) einen vorbestimmten Einsetzungswinkel bilden.

13. Befestigungsvorrichtung nach dem vorhergehenden Anspruch, wobei der Einsetzungswinkel spitzer ist als der Winkel, der von dem Einsatz (5) und dem Adapter (1) gebildet wird, wenn der Einsatz (5) an dem Adapter (1) verriegelt ist.

14. Befestigungsvorrichtung nach einem der vorhergehenden Ansprüche, wobei das Verriegelungsorgan (4) einen Knopf (41) zum Entriegeln der Befestigungsvorrichtung, wenn der Einsatz (5) an dem Adapter (1) verriegelt ist, durch Drücken des Verriegelungsorgans (4) aus der Ruheposition in die Verriegelungsposition und zum Erlauben des Drehens des Einsatzes (5) in Bezug auf das Verriegelungsorgan (4) um den mindestens einen Stift (35) herum umfasst.

15. Befestigungsvorrichtung nach einem der vorhergehenden Ansprüche, wobei der Einsatz ein starres Element aus einem Stück ist.

## Claims

1. Attachment device for attaching a bracelet strap (8) to a watchcase (9) without the use of tools, the attachment device comprising an adapter (1) intended to be fixed to or to form part of the watchcase (9) and an insert (5) intended to be fixed to or to form part of the end of the bracelet strap (8), the adapter (1) and the insert (5) being configured to be attached to one another and detached from one another without the use of tools, the adapter (1) comprising:
- a base (2) intended to be fixed to or to form part of the watchcase (9), and
- a locking member (4) mounted on the base (2) to move between a resting position and an unlocking position;
one of the adapter (1) or the insert comprising at least one pin (35) intended to be introduced into at least one blind groove (53) in the other of the insert (5) or the adapter in order to couple the insert (5) to the adapter (1),
the locking member (4) comprising a locking profile (40) configured to cooperate with a locking profile (50) of the insert (5) in order to lock the insert (5) on the adapter (1) after the insert (5) has been coupled to the adapter (1) then pivoted with respect to the adapter (1) about the at least one pin (35).

2. Attachment device according to the preceding claim, one of the adapter (1) or the insert comprising two pins (35) each intended to be introduced into one blind groove (53) of two blind grooves (53) in the other of the insert (5) or the adapter in order to couple the insert (5) to the adapter (1).

3. Attachment device according to any one of the preceding claims, the base (2) being intended to be fixed between the horns (90) of a pair of horns of the watchcase (9).

4. Attachment device according to the preceding claim, the base (2) comprising two pivots (30) each intended to be introduced into a hole (91) in a horn (90) in order to fix it between the horns (90) of the pair of horns of the watchcase (9).

5. Attachment device according to the preceding claim, the two pivots (30) each being formed by the end of a screw (3) screwed on the base (2), the head of each screw (3) forming a pin (35) of the at least one pin (35).

6. Attachment device according to any one of the preceding claims, the locking member (4) being mounted to move in rotation on the base (2).

7. Attachment device according to the preceding claim, the locking member (4) being pivotable on the base (2) between the resting position and the unlocking position.

8. Attachment device according to any one of the preceding claims, comprising return means (22) to keep the locking member (4) in the resting position, the movement of the locking member (4) from the resting position towards the unlocking position being effected against the elastic return force of the return means (22).

9. Attachment device according to any one of the preceding claims, the locking profile (50) of the insert (5) comprising an entry slope (51) configured to bear against a slope (45) of the locking profile (40) of the locking member (4) and to push the locking member (4) out of the resting position towards the unlocking position during the insertion of the at least one pin (35) into the at least one blind groove (53).

10. Attachment device according to any one of the preceding claims, the locking member (4) being configured to return to the resting position of its own accord in order to lock the insert (5) on the adapter (1) after the insert (5) has been coupled to the adapter (1) then pivoted with respect to the adapter (1) about the at least one pin (35).

11. Attachment device according to any one of the preceding claims, the locking profile (50) of the insert (5) being configured to cooperate with the locking profile (40) of the locking member (4) in order to prevent the pivoting of the insert (5) with respect to the locking member (4) about the at least one pin (35) when the insert (5) is locked on the adapter (1).

12. Attachment device according to any one of the preceding claims, the insert (5) comprising a guide profile (26) configured to cooperate with a profile of the adapter (1), preferably with a profile of the base (2), in order to allow the insertion of the at least one pin (35) into the at least one blind groove (53) only when the insert (5) and the adapter (1) form a predetermined angle of insertion.

13. Attachment device according to the preceding claim, the angle of insertion being more acute than the angle formed by the insert (5) and the adapter (1) when the insert (5) is locked on the adapter (1).

14. Attachment device according to any one of the preceding claims, the locking member (4) comprising a button (41) to unlock the attachment device when the insert (5) is locked on the adapter (1) by pushing the locking member (4) out of the resting position into the unlocking position and to allow the pivoting of the insert (5) with respect to the locking member (4) about the at least one pin (35).

15. Attachment device according to any one of the preceding claims, wherein the insert is a single-piece rigid element.
